# EUROPÄISCHE PATENTSCHRIFT

(11) **EP 0 014 915 B1**
(45) Veröffentlichungstag und Bekanntmachung des Hinweises auf die Patenterteilung: **22.08.1984**
(21) Anmeldenummer: 80100644.6
(22) Anmeldetag: 07.02.1980
(51) Int. Cl.: H01F 7/22

(54) **Supraleitende Magnetwicklung mit mehreren Wicklungslagen**
Superconducting magnet coil with a plurality of windings
Bobine magnétique supraconductrice comprenant plusieurs couches d'enroulements

(30) Priorität: 23.02.1979 DE 2907083
(43) Veröffentlichungstag der Anmeldung: 03.09.1980
(73) Patentinhaber: SIEMENS AKTIENGESELLSCHAFT, 80333 München (DE)
(72) Erfinder: Weisse, Hanns-Jörg, D-8520 Erlangen (DE); Wohlleben, Karl, Dr., D 8520 Erlangen (DE)

## Beschreibung

Die Erfindung bezieht sich auf eine supraleitende Magnetwicklung mit mehreren Wicklungslagen aus einem stabilisierten Supraleiter, wobei jede Wicklungslage aus mehreren nebeneinanderliegenden Windungen des Supraleiters besteht, die Windungen benachbarter Wicklungslagen jeweils durch eine Lagenisolation aus elektrisch nichtleitendem Material getrennt sind, der Supraleiter einen oder mehrere gegenseitig unisolierte Einzelleiter mit jeweils einer oder vielen Filamentadern und normalleitendes Stabilisierungsmaterial enthält und benachbarte Windungen durch jeweils mindestens eine Windungsisolation vollständig gegeneinander isoliert sind, wobei die Windungsisolation jeweils einen Kern aufweist, der elektrisch gutleitendes Material enthält, welcher mit elektrisch nichtleitendem Material umgeben ist. Eine entsprechende Magnetwicklung ist beispielsweise aus der DE-B-1 564 762 bekannt.

Das supraleitende Material der Leiter dieser bekannten Magnetwicklung kann insbesondere eine intermetallische Verbindung vom Typ A₃B mit A15-Kristallstruktur wie beispielsweise Nb₃Sn oder V₃Ga sein. Solche Leiter haben gute Supraleitungseigenschaften, zeichnen sich durch hohe kritische Werte aus und sind deshalb besonders für Supraleitungsmagnetwicklungen zum Erzeugen starker Magnetfelder geeignet. Neben den genannten Binärverbindungen sind auch Ternärverbindungen wie beispielsweise Niob-Aluminium-Germanium Nb₃Alₒ,ₑGeₒ,₂ für Leiter solcher Magnetwicklungen besonders interessant.

Diese intermetallischen Verbindungen sind jedoch im allgemeinen sehr spröde, so dass ihre Herstellung in einer beispielsweise für Magnetspulen geeigneten Form mit Schwierigkeiten verbunden ist. Es sind deshalb besondere Verfahren entwickelt worden, mit denen Supraleiter mit dieser A15-Kristallstruktur in Form langer Drähte oder Bänder hergestellt werden können. Bei diesen Verfahren, die insbesondere eine Herstellung von sogenannten Vielkernleitern ermöglichen, wird beispielsweise eine erste Komponente, die ein drahtförmiges, duktiles Element der herzustellenden intermetallischen Verbindung ist, mit einer Hülle umgeben, die aus einem duktilen Trägermetall und einer die übrigen Elemente der Verbindung enthaltenden Legierung besteht. Beispielsweise wird ein Niob- oder Vanadium-Draht mit einer Hülle aus einer Kupfer-Zinn-Bronze bzw. einer Kupfer-Gallium-Bronze umgeben. Man kann auch eine Vielzahl solcher Drähte in eine Matrix aus der Legierung einlagern. Der so gewonnene Aufbau aus diesen beiden Komponenten wird dann einer querschnittsverringernden Bearbeitung unterzogen. Dadurch erhält man ein langes drahtförmiges Gebilde, wie es für Spulen benötigt wird, ohne dass Reaktionen auftreten, die den Leiter verspröden würden. Nach der Querschnittsverringerung wird dann das aus einem oder mehreren Drahtkernen und dem umgebenden Matrixmaterial bestehende Leitervorprodukt eines Supraleiters einer Glühbehandlung derart unterzogen, dass die gewünschte supraleitende Verbindung mit A15-Kristallstruktur durch eine Reaktion des Kernmaterials mit dem in der umgebenden Matrix enthaltenen weiteren Element der Verbindung gebildet wird. Das in der Matrix enthaltene Element diffundiert dabei in das aus dem anderen Element der Verbindung bestehende Kernmaterial ein (vgl. DE-A-2 044 660).

Supraleitende Magnetwicklungen aus solchen Supraleitern werden im allgemeinen nach zwei verschiedenen Verfahren hergestellt (vgl. z. B. die Veröffentlichung «Proc. of the 6th Int. Conf. on Magn. Technol.» (MT-6), Bratislava, CSSR, 29.8.-2.9.1977, Seiten 996 bis 1001). Bei dem ersten Verfahren, das auch als «react first-wind then-Verfahren» bezeichnet wird, wickelt man auf einen provisorischen Wickelkörper ein Leitervorprodukt des herzustellenden Supraleiters auf und setzt es dann der erforderlichen Glühbehandlung zur Bildung der gewünschten supraleitenden Verbindung aus. Daran anschliessend wird der so hergestellte Supraleiter wieder von dem provisorischen Wickelkörper abgewickelt und kann weiterverarbeitet werden. Dabei besteht, insbesondere beim Wickeln von Magnetwicklungen, allgemein die Gefahr, dass die spröden intermetallischen Verbindungen des Leiters aufgrund unzulässiger Verformung des Leiters beschädigt und ihre supraleitenden Eigenschaften dementsprechend beeinträchtigt werden.

Diese Gefahren bestehen bei dem zweiten Verfahren zur Herstellung der supraleitenden Verbindung aus dem Leitervorprodukt nicht. Bei diesem Verfahren, das auch als «wind-and-react-Technik» bezeichnet wird, bewickelt man zunächst den Spulenkörper des mit der Wicklung zu versehenden Magneten mit dem noch nicht durchreagierten Leitervorprodukt des Supraleiters und setzt dann den gesamten so bewickelten Magneten der Diffusionsglühung aus. Diese Glühung wird auch als «in-situ»-Glühung bezeichnet. Bei dieser Verfahrensweise werden alle Schwierigkeiten der Verarbeitung eines spröden Leitermaterials vermieden. Auch ist es so möglich, Spulen mit kleinen Innendurchmessern mit noch verhältnismässig dicken Leitern zu fertigen. Bei diesem Verfahren müssen jedoch alle zum Bau der Spule verwendeten Materialien die für die Diffusionsglühung erforderlichen hohen Temperaturen, die beispielsweise im Falle von Niob-Zinn bei 700°C liegen können, mehrere Stunden lang aushalten (vgl. z. B. DE-A-2 546 198).

Insbesondere bei hohen Belastungsströmen in den Supraleitern einer Magnetwicklung hat sich gezeigt, dass Instabilitäten auftreten können, die zu einem örtlichen Übergang von dem supraleitenden in den normalleitenden Zustand (auch «Quench» genannt) oder sogar zur völligen Normalleitung der Wicklung führen können. Diese Instabilitäten sind im wesentlichen auf sogenannte Flusssprünge im supraleitenden Material zurückzuführen. Vorkehrungen gegen solche Instabilitäten sind allgemein unter der Bezeichnung «Stabilisierung_{"} bekannt. Danach wird im allgemeinen normalleitendes Material hoher elektrischer Leitfähigkeit wie z. B. aus Kupfer oder Aluminium den Supraleitern zugeordnet. Bei einem örtlichen Quench kann dann das normalleitende Material den Strom an dieser Stelle zumindest teilweise übernehmen, und die dabei entwickelte Wärme kann - vorausgesetzt, dass die örtliche Überschreitung des kritischen Stromes innerhalb gewisser Grenzen bleibt-vom Kühlmittel abgeführt werden, so dass sich das normalleitende Gebiet nicht weiter ausdehnt. Werden dann die kritischen Werte an dieser Stelle wieder unterschritten, so kehrt der Supraleiter wieder in den supraleitenden Zustand zurück. Man spricht in diesem Fall von einer vollständigen Stabilisierung.

Aber selbst bei Verwendung vollstabilisierten Materials und fehlerfreier Konstruktion der Wicklung können Störungen auftreten, die zu einem unbeabsichtigten Übergang vom supraleitenden in den normalleitenden Zustand führen. Um die supraleitende Magnetwicklung gegen eine irreversible Schädigung in einem solchen Falle zu schützen, wird im allgemeinen die in der Wicklung gespeicherte Feldenergie in einen ausserhalb der Wicklung liegenden ohmschen Widerstand ausgekoppelt, in dem dann die Energie verbraucht wird (vgl. «Cryogenics», Juni 1964, Seiten 153 bis 165). Zugleich ist aufgrund der Stabilisierung des supraleitenden Materials zu gewährleisten, dass die Energiefreisetzung bei einem Quench verlangsamt wird, wodurch der in der Wicklung umgesetzte Energiebetrag vermindert und schliesslich durch ohmsche Erwärmung und Wärmeleitung der Übergang in den normalleitenden Zustand schnell auf die gesamte Wicklung ausgedehnt wird. Es kann so die Energiefreisetzung in einem einzigen Punkt verhindert werden.

Die Stabilisierung kann z. B. bei monolithischen Supraleitern in den Leitern integriert sein oder bei Leiterseilen bzw. Flechtleitern aus besonderen Stabilisierungssträngen bestehen, die in entsprechender Anzahl gemeinsam mit supraleitenden Einzelleitern verseilt bzw. verflochten sind (vgl. «Kerntechnik», 20. Jahrgang, 1978, Heft 6, Seiten 253 bis 261).

Der zur Stromleitung im Betriebszustand der Magnetwicklung erforderliche supraleitende Leiterquerschnitt des Leiters, der auch als «aktiver» Leiterquerschnitt bezeichnet wird, ist durch den Querschnitt des normalleitenden Stabilisierungsmaterials entsprechend begrenzt. Ausserdem sind in einer Magnetwicklung zwischen Leitern in benachbarten Windungen und Lagen Isolationsteile erforderlich, die das Querschnittsverhältnis zwischen supraleitendem Material in der Wicklung zu nichtsupraleitendem Material weiter vermindern. Dieses als Packungsfaktor bezeichnete Verhältnis ist somit entsprechend klein.

Dieser Packungsfaktor einer supraleitenden Magnetwicklung wird noch verkleinert, falls Supraleiter vorgesehen werden sollen, die noch sogenannte Diffusionsbarrieren in Form von Schichten aus geeigneten Materialien wie z. B. Tantal enthalten. Mit diesen Diffusionsbarrieren soll verhindert werden, dass bei der Reaktionsglühung von Leitervorprodukten zur Ausbildung der supraleitenden Eigenschaften eine Reaktionskomponente wie beispielsweise Zinn in das Stabilisierungsmaterial diffundiert und so die elektrische Leitfähigkeit dieses Materials beeinträchtigt und ausserdem zur Bildung der supraleitenden Verbindung des Leiters fehlt. Durch den für die Diffusionsbarrieren erforderlichen Materialquerschnitt wird somit der «aktive» Leiterquerschnitt weiter verringert.

Der sogenannte «passive» Leiterquerschnitt ist ausserdem noch durch Kupferschichten, die unter Umständen auf den Tantalschichten als Ziehhilfen aufgetragen werden müssen und die bei der Reaktionsglühung durch Eindiffundieren einer Reaktionskomponente wie beispielsweise des Zinn beeinträchtigt werden, sowie durch alle nicht unbedingt erforderlichen Isolationsmaterialien vergrössert.

Aus der genannten DE-B-1 564 762 ist eine Ausführungsform einer supraleitenden Magnetwicklung der eingangs genannten Art zu entnehmen, bei der die Supraleiter in benachbarten Windungen einer Wicklungslage durch eine Windungsisolation vollständig gegeneinander isoliert sind. Hierbei weist diese Windungsisolation einen Kern aus elektrisch gutleitendem Material auf, welcher mit elektrisch nichtleitendem Material umgeben ist. Dieser Kern kann gegebenenfalls für eine Energieein- oder -auskopplung herangezogen werden. Hierin ist jedoch keine Stabilisierungsmassnahme zu sehen. Eine Stabilisierung der Supraleiter soll vielmehr dadurch erfolgen, dass weiteres elektrisch normalleitendes Material als Stabilisierungsmaterial das supraleitende Material unmittelbar umgibt. Der Packungsfaktor der bekannten Wicklung ist deshalb entsprechend klein.

Entsprechendes gilt auch für die aus der genannten Veröffentlichung «Proc. of the 6th Int. Conf. on Magn. Techn.» zu entnehmende supraleitende Magnetwicklung. Diese Wicklung ist aus einem stabilisierten Supraleiter vom Typ A₃B aufgebaut, der aus mehreren unisolierten Einzelleitern mit jeweils vielen supraleitenden Filamentadern sowie entsprechenden Leitern aus Stabilisierungsmaterial zusammengesetzt ist. Benachbarte Windungen aus diesem Supraleiter sind durch eine Windungsisolation aus besonderen nichtleitenden Elementen getrennt.

Bei der aus der genannten DE-A-2 546 198 bekannten Magnetwicklung, deren Supraleiter «in-situ» zu glühen sind, werden hitzebeständige Lagen- und Windungsisolationen zwischen den Supraleitern vorgesehen. Dabei ist auf Fragen bezüglich einer Stabilisierung dieser Leiter oder bezüglich des Packungsfaktors aber nicht eingegangen.

Aufgabe der vorliegenden Erfindung ist es, die supraleitende Magnetwicklung der eingangs genannten Art dahingehend zu verbessern, dass ihr aufgrund einer Stabilisierung mit normalleitendem Material begrenzter Packungsfaktor von supraleitendem Querschnitt weiter erhöht ist, ohne dass dabei die Stabilisierungswirkung wesentlich beeinträchtigt wird. Insbesondere soll die Magnetwicklung auch Supraleiter enthalten können, deren supraleitende Eigenschaften nach der windand-react-Technik erst in der Wicklung gebildet werden.

Diese Aufgabe wird erfindungsgemäss dadurch gelöst, dass zumindest der grössere Teil des Stabilisierungsmaterials des Supraleiters in den Kern aus dem elektrisch gutleitenden Material einer zu ihm benachbarten Windungsisolation verlegt ist.

Die Stabilisierung des Leiters, der beispielsweise ein monolithischer Leiter mit in einem Matrixmaterial eingebetteten supraleitenden Filamentadern oder der ein Leiterseil aus mehreren Einzelleitern mit jeweils einer oder mehreren supraleitenden Adern sein kann, ist somit grossenteils oder vollständig aus dem eigentlichen Leiterquerschnitt in die Windungsisolation verlegt. Die damit verbundenen Vorteile bestehen insbesondere darin, dass der von dem normalleitenden Material bisher ausgefüllte Leiterquerschnitt nunmehr auch für supraleitende Leiterteile zur Verfügung steht, d. h. dass der «aktive» Leiterquerschnitt entsprechend vergrössert ist. Ausserdem ist auch der Stabilisierungsgrad der Magnetwicklung gegenüber einer entsprechend aufgebauten Magnetwicklung, bei der die Windungsisolation kein Stabilisierungsmaterial enthält, erhöht.

Das Stabilisierungsmaterial ist somit zumindest weitgehend innerhalb der Windungsisolation angeordnet. Der an die Dimensionen der benachbarten Supraleiter angepasste Querschnitt der Windungsisolation ist nämlich im allgemeinen für eine betriebssichere Isolation zwischen Leitern benachbarter Windungen nicht vollständig erforderlich. Somit kann der Anteil des «passiven» Leiterquerschnitts an Isoliermaterial entsprechend verringert sein.

Das in die Isolationsteile integrierte Stabilisierungsmaterial kann ausserdem vorteilhaft für eine induktive Energieauskopplung aus der Magnetwicklung herangezogen werden.

Ausserdem wird im Falle einer Imprägnierung der Magnetwicklung das Trainingsverhalten der Wicklung günstig beeinflusst, da bei einem hohen Packungsfaktor entsprechend geringe Anteile an Imprägniermittel zur Fixierung der Leiter der Magnetwicklung erforderlich sind.

Gemäss einer Weiterbildung der Magnetwicklung nach der Erfindung können vorteilhaft die supraleitenden Eigenschaften ihres Supraleiters durch eine in-situ-Glühung eines entsprechenden Leitervorproduktes in der Magnetwicklung gebildet sein. Für einen solchen Leiter sind nämlich keine Diffusionsbarrieren und zusätzlichen Kupferschichten als Ziehhilfe erforderlich, da das Stabilisierungsmaterial keinen direkten Kontakt mit dem Material des Leiters hat. Damit ergibt sich neben einer Einsparung von Material- und Fertigungskosten vor allem eine Reduzierung des passiven Leiterquerschnittes und somit eine Erhöhung der effektiven Stromdichte im Leiter und in der Wicklung.

Die Isolationsteile für solche in-situ zu glühenden Magnetwicklungen können insbesondere aus Glas, Quarz oder Keramik sein. Diese Materialien halten nämlich die zur Ausbildung der supraleitenden Eigenschaften der Supraleiter erforderlichen Wärmebehandlung ohne weiteres aus.

Weitere Ausbildungen der Magnetwicklung nach der Erfindung sind in den abhängigen Ansprüchen gekennzeichnet.

Anhand der schematischen Zeichnungen wird nachfolgend die Erfindung noch weiter erläutert. Dabei ist in Fig. 1 ein Teil einer Magnetwicklung mit einem bekannten Supraleiter angedeutet, während in Fig. 2 ein entsprechender Supraleiter für eine Magnetwicklung gemäss der Erfindung dargestellt ist.

In dem in Fig. 1 als Querschnitt dargestellten Ausschnitt aus einer Magnetwicklung ist ein Supraleiter 2 mit annähernd rechteckigem Querschnitt ersichtlich, der beispielsweise dem aus der Veröffentlichung «Kerntechnik», 1978, Seite 260 bekannten Leiter entspricht. Dieser Leiter enthält zwei Lagen aus jeweils sechs nebeneinanderliegenden Leitersträngen, die jeweils etwa gleiche, beispielsweise kreisförmige Querschnittsflächen haben. Acht der mit 4 bezeichneten Leiterstränge sind supraleitende Einzelleiter, deren supraleitende Eigenschaften erst nach dem Aufbau der Magnetwicklung mit einem entsprechenden Leitervorprodukt in-situ in der Magnetwicklung durch eine Wärmebehandlung erzeugt werden. Jeder Einzelleiter enthält eine Vielzahl von in einer Matrix eingebetteten supraleitenden Adern, die miteinander verdrillt sein können. Die vier übrigen, mit 5 bezeichneten Leiterstränge des Supraleiters 2 enthalten jeweils einen sich entlang des Stranges erstreckenden inneren Bereich 6 aus einem Stabilisierungsmetall, beispielsweise aus Kupfer, der von einer diffusionshemmenden Schicht 7, beispielsweise aus Tantal, umschlossen ist. Diese Schicht 7 ist ihrerseits von einer Aussenschicht 8 aus dem Stabilisierungsmetall umgeben. Die acht supraleitenden Einzelleiter 4 sind mit den Stabilisierungsleitern 5 derart zu einem Flachleiter verseilt, dass jeder Strang 4 mit einem Strang 5 in Berührung steht. Das Flachseil ist im allgemeinen zur Kalibrierung auf einen kompakten Rechteckquerschnitt warmgewalzt (vgl. DE-A-2 736 157). Die damit verbundenen Deformationen der einzelnen Leiterstränge 4 und 5 wurden jedoch in der Figur der Übersichtlichkeit halber weggelassen.

Dieser Flachseil-Supraleiter 2 ist innerhalb der Magnetwicklung gegenüber entsprechenden, in der Figur nur angedeuteten Supraleitern 9 und 10 von benachbarten Wicklungslagen jeweils durch eine Lagenisolation 11 bzw. 12 getrennt. Diese Lagenisolationen können für in-situ zu glühende Magnetwicklungen vorteilhaft aus Quarzgeweben bestehen.

Ausserdem ist der Supraleiter 2 in derselben Wicklungslage von dem Supraleiter 13 einer benachbarten Windung durch ein Isolationselement 14, beispielsweise einen Glasfaden, getrennt. Entsprechende Isolationselemente sind deshalb jeweils zwischen den einander zugewandten Längsseiten benachbarter Supraleiter angeordnet. Ihr Durchmesser ist dabei zweckmässig gleich dem gegenseitigen Abstand der Lagenisolationen 11 und 12.

Eine aus solchen Supraleitern 2 und Glasfäden 14 aufgebaute Magnetwicklung hat jedoch einen verhältnismässig begrenzten Packungsfaktor. Sowohl der Querschnitt des Isolationselementes 14 als auch im Betriebsfalle der Querschnitt der Stabilisierungsleiter 5 sind nämlich als passive Leiterquerschnitte anzusehen.

Gemäss der Erfindung ist deshalb vorgesehen, dass das ganze Stabilisierungsmaterial des Supraleiters nicht in dem Flachseil geführt wird, sondern zumindest teilweise in das lsolationselement verlegt ist, das zur Isolation zwischen Supraleitern in benachbarten Windungen einer gemeinsamen Wicklungslage dient. Eine entsprechende Ausführungsform eines solchen Leiters und Isolationselementes ist in Fig. 2 als Querschnitt veranschaulicht. Der mit 16 bezeichnete Flachseil-Leiter soll die gleichen Leiterdimensionen wie der Leiter 2 gemäss Fig. 1 haben. Er enthält nunmehr zwölf in zwei Lagen angeordnete supraleitende Einzelleiter 4; d. h. die Stabilisierungsstränge 5 des Leiters 2 gemäss Fig. 1 sind durch entsprechende supraleitende Einzelleiterstränge 4 ersetzt. Das mit 17 bezeichnete Isolationselement enthält bei gleichen Dimensionen wie der Glasfaden 14 nach Fig. 1 einen zentralen Kern 18 aus dem Stabilisierungsmaterial, der von einer Isolierschicht 19 umgeben ist. Diese Isolierschicht kann beispielsweise aus einem Quarzfaden gewickelt sein. Zur Beabstandung zwischen Supraleitern 16 und Isolierelementen 17 von entsprechenden Bauteilen in benachbarten Wicklungslagen dienen die Lagenisolationen 11 und 12 nach Fig. 1.

Diese Isolationsteile 11, 12, 19 für in-situ zu glühende Magnetwicklungen bestehen vorteilhaft aus Glas, Quarz oder Keramik und werden im allgemeinen als Vlies oder Gewebe zur Lagenisolation oder als Umspinnung bzw. Umflechtung oder als parallel zur Windung gelegter Faden zur Isolation benachbarter Windungen vorgesehen. Um diese im allgemeinen sehr spröden Materialien überhaupt handhaben zu können, sind auf ihnen schon bei der Herstellung sogenannte Schlichten aufgetragen, welche die Kerbempfindlichkeit herabsetzen und den Zusammenhalt dieser Isolationsteile verbessern sollen. Die Schlichten bestehen im allgemeinen aus besonderen Fetten und Stärke. Werden sie vor der Reaktionsglühung des Leitermaterials nicht beseitigt, so zersetzen sie sich bei der Glühung zu Graphit und verschlechtern somit die Isolationseigenschaften der Isolationsteile 11, 12, 19. Die aufgebrachten Schlichten werden deshalb vorteilhaft unmittelbar vor der Reaktionsglühung der Leiter in der mit entsprechenden Leitervorprodukten aufgebauten Magnetwicklung aus der Wicklung entfernt. Hierzu kann beispielsweise ein enzymatisches Verfahren vorgesehen sein, bei dem die in der Schlichte enthaltene Stärke mit Hilfe von Enzymen abgebaut und die Abbauprodukte z. B. mit Wasser ausgewaschen werden. Nach dieser prinzipiell bekannten Verfahrenstechnik wird beispielsweise nach dem Wickeln der Spule und Abdichten des Spulenmantels die Wicklung zunächst bei erhöhter Temperatur, beispielsweise 80°C, mit einem geeigneten fettlösenden Mittel, z. B. einem chlorierten Kohlenwasserstoff wie Tri- oder Perchloräthylen oder Detergentien enthaltenden wässrigen Lösungen einige Stunden lang ausgewaschen. Danach werden Lösungsmittelreste durch Ausheizen oder Evakuieren der Wicklung entfernt und die Wicklung auf die Entschlichtungstemperatur aufgeheizt. Bei Verwendung von Hochtemperatur-Entschlichtungsmitteln sind Temperaturen zwischen 95 und 120°C geeignet (Entschlichtungsmittel «Enzylase HT», Firma Diamalt AG, D-8000 München). Nach dem Erreichen dieser Temperatur wird die ebenfalls aufgeheizte Entschlichtungslösung (beispielsweise 1 bis 5 g Enzylase HT pro Liter Wasser) unter Druck durch die Wicklung gepresst, wobei zweckmässigerweise der Dampfdruck der siedenden Lösung (z. B. etwa 1,4 bar bei 110°C) ausgenutzt wird. Nach dem Entschlichtungsvorgang während einer Zeit von unter 1 Stunde wird die Entschlichtungslösung abgelassen und die Wicklung daran anschliessend mit einem leichtflüchtigen, mit Wasser gut mischbaren Lösungsmittel wie z. B. Aceton oder Alkoholen gründlich ausgewaschen. Nach dem Trocknen und Entfernen der die Wicklung abdichtenden Bandage kann die Spule in bekannter Weise reaktionsgeglüht werden. Da durch die geschilderte Verfahrensweise sowohl Fette als auch Stärke restlos entfernt werden, kann sich hierbei kein Graphit bilden, und die Isolationsfähigkeit der lsolationsteile bleibt erhalten.

Im Ausführungsbeispiel gemäss den Figuren wurde angenommen, dass die Magnetspulenwicklung gemäss der Erfindung zunächst aus noch unreagierten Leitervorprodukten eines Supraleiters gewickelt und dann die gesamte Magnetspulenwicklung in-situ geglüht wird, um so die erwünschten supraleitenden Materialien durch einen Diffusionsvorgang zu erhalten. Eine Magnetspulenwicklung gemäss der Erfindung kann jedoch ebensogut auch aus bereits durchreagierten Leitern hergestellt werden. In diesem Falle bietet die Verwendung von Aluminium als Stabilisierungsmaterial insbesondere den Vorteil eines kleinen ohmschen Widerstandes, eines verhältnismässig geringen Magnetowiderstandes und die Möglichkeit, durch Aufbringen einer nichtleitenden Schicht, beispielsweise durch Bildung einer Aluminiumoxidschicht, eine besonders dünne Isolierschicht zu erhalten.

Die supraleitenden Leiterteile des Supraleiters für die Magnetwicklung gemäss der Erfindung brauchen ausserdem nicht supraleitende Adern von Einzelleitern zu sein. Vielmehr können sie auch supraleitende, in ein Matrixmaterial eingebettete Filamente eines monolithischen Supraleiters sein.

Gemäss der Figuren wurde ferner angenommen, dass die Isolation zwischen Supraleitern in benachbarten Windungen einer Wicklungslage durch strangförmige Isolationselemente 17 entsprechender Dicke erfolgt. Sowohl aus Einzelleitern verseilte Leiter als auch monolithische Leiter können jedoch zur gegenseitigen Isolation auch von Isolationsteilen umgeben, beispielsweise umwickelt sein, wobei in diese Isolationsteile die Stabilisierung zumindest teilweise integriert ist.

## Patentansprüche

1. Supraleitende Magnetwicklung mit mehreren Wicklungslagen aus einem stabilisierten Supraleiter, wobei jede Wicklungslage aus mehreren nebeneinanderliegenden Windungen des Supraleiters besteht, die Windungen benachbarter Wicklungslagen jeweils durch eine Lagenisolation (11, 12) aus elektrisch nichtleitendem Material getrennt sind, der Supraleiter einen oder mehrere gegenseitig unisolierte Einzelleiter (4) mit jeweils einer oder vielen Filamentadern und normalleitendes Stabilisierungsmaterial enthält und benachbarte Windungen durch jeweils mindestens eine Windungsisolation (17) vollständig gegeneinander isoliert sind, wobei die Windungsisolation (17) jeweils einen Kern (18) aufweist, der elektrisch gutleitendes Material enthält, welcher mit elektrisch nichtleitendem Material (19) umgeben ist, dadurch gekennzeichnet, dass zumindest der grössere Teil des Stabilisierungsmaterials des Supraleiters (16) in den Kern (18) aus dem elektrisch gutleitenden Material einer zu ihm benachbarten Windungsisolation (17) verlegt ist.

2. Magnetwicklung nach Anspruch 1, dadurch gekennzeichnet, dass die Windungsisolation (17) einen zentralen Aluminium-Kern (18) und eine dünne Isolierschicht (19) aus Aluminiumoxid enthält.

3. Magnetwicklung nach Anspruch 1 oder 2, dadurch gekennzeichnet, dass die Windungsisolation (17) mit dem ihr zuzuordnenden Supraleiter (16) mechanisch fest zu einem gemeinsamen Bauteil verbunden ist.

4. Magnetwicklung nach einem der Ansprüche 1 bis 3, mit Windungen aus einem stabilisierten Supraleiter, dessen supraleitende Eigenschaften durch eine in-situ-Glühung eines entsprechenden Leitervorproduktes in der Magnetwicklung gebildet sind, gekennzeichnet durch Isolationsteile (11, 12, 19) aus Glas, Quarz oder Keramik.

## Claims

A superconductive magnet coil having a plurality of windings made of a stabilized superconductor, wherein each winding consists of a plurality of turns of the superconductor which are arranged one beside another, wherein the turns of adjacent windings are respectively separated by a layer insulation (11, 12) made of an electrically non-conductive material, wherein the superconductor comprises one or more mutually uninsulated individual conductors (4) having one or more filament wires and a normally conductive stabilizing material and wherein adjacent turns are completely insulated from one another by at least one winding insulation (17), having a core (18) which contains an electrically highly-conductive material and is surrounded by an electrically nonconductive material (19), characterised in that at least the greater part of the stabilizing material of the superconductor (16) is located in the core (18) made of the electrically highly-conductive material of a winding insulation (17) which is adjacent thereto.

2. A magnet coil according to Claim 1, characterised in that the winding insulation (17) comprises a central aluminium core (18) and a thin insulating layer (19) made of aluminium oxide.

3. A magnet coil according to Claim 1 or 2, characterised in that the winding insulation (17) is connected to its assigned superconductor (16) in a mechanically stable manner to form a common component.

4. A magnet coil according to one of Claims 1 to 3, having turns made of a stabilized superconductor, the superconductive properties of which are formed by an in situ annealing of a corresponding intermediate product of the conductor in the magnet coil, characterised by insulating elements (11, 12, 19) made of glass, quartz or ceramic.

## Revendications

1. Enroulement magnétique supraconducteur à plusieurs couches en un supraconducteur stabilisé, du type dans lequel chaque couche d'un enroulement est constituée par plusieurs spires adjacentes du supraconducteur, les spires de couches d'enroulement voisines sont séparées respectivement par une isolation de couche (11, 12) en un matériau électriquement non conducteur, le supraconducteur comporte un ou plusieurs conducteurs individuels (4) non isolés entre eux, avec respectivement un ou plusieurs brins en forme de filaments et en une matière stabilisante de conduction normale, et des spires voisines sont complètement isolées entre elles par respectivement une isolation de spire (17), l'isolation de spire (17) comportant, chacune, un noyau (18) qui comporte un matériau bon conducteur de l'électricité et qui est entouré avec un matériau (19) électriquement non conducteur, caractérisé par le fait qu'au moins la plus grande partie du matériau de stabilisation du supraconducteur (16) est transférée dans le noyau (18) en le matériau électriquement bon conducteur d'une isolation de spire (17) qui lui est voisine.

2. Enroulement magnétique selon la revendication 1, caractérisé par le fait que l'isolation de spire (17) comporte un noyau central en aluminium (18) et une mince couche isolante (19) en oxyde d'aluminium.

3. Enroulement magnétique selon la revendication 1 ou 2, caractérisé par le fait que l'isolation de spire (17) est reliée mécaniquement avec le supraconducteur (16) qui lui est associé pour constituer un élément de construction commun.

4. Enroulement magnétique selon l'une des revendications 1 à 3, avec des spires en un supraconducteur stabilisé, dont les propriétés supraconductrices sont formées par un recuit in situ d'une ébauche de conducteur correspondante dans l'enroulement magnétique, caractérisé par des éléments d'isolation (11, 12, 19) en verre, en quartz ou en céramique.
